# EUROPÄISCHE PATENTSCHRIFT

(11) **EP 0 831 979 B1**
(45) Veröffentlichungstag und Bekanntmachung des Hinweises auf die Patenterteilung: **14.04.1999**
(21) Anmeldenummer: 96917435.8
(22) Anmeldetag: 25.05.1996
(51) Int. Cl.: B22C 7/02, B22C 21/14

(54) **KERNLAGERUNG FÜR EIN GUSSSTÜCK AUS METALL**
CORE SUPPORT FOR A METAL CASTING
SUPPORT DE NOYAUX POUR PIECE COULEE METALLIQUE

(30) Priorität: 06.06.1995 DE 19520569
(43) Veröffentlichungstag der Anmeldung: 01.04.1998
(73) Patentinhaber: KSB Aktiengesellschaft, 67227 Frankenthal (DE)
(72) Erfinder: KIRSCH, Werner, D-67259 Beindersheim (DE)
(86) Internationale Anmeldenummer: EP9602262
(87) Internationale Veröffentlichungsnummer: WO9639268

(56) Entgegenhaltungen:
- EP-A- 0 150 279
- US-A- 5 035 276
- PATENT ABSTRACTS OF JAPAN vol. 010, no. 320 (M-530), 30.Oktober 1986 & JP,A,61 126943 (MAZDA MOTOR CORP), 14.Juni 1986,

## Beschreibung

Gegenstand der Erfindung ist eine Kernlagerung für ein Gußstück mit einem langen, sackartig ausgebildeten Hohlraum mit Hilfe von Kernstützen.

Die Herstellung von Gußstücken mit langen, nur einseitig offenen Höhlungen bereitet besondere Schwierigkeiten. Da eine einseitige, nur auf der nach Fertigstellung des Gußstückes offenen Seite vorhandene Lagerung des Kerns nicht ausreichend wäre, muß auch auf der geschlossenen Seite des Gußstückes eine Lagerung erfolgen.

Hierzu werden bisher Gußnägel bzw. Kernstützen mit Ansteckstift verwendet, die einzeln in den Sand der beiden Formhälften eingetrieben werden. Auf den Köpfen der genannten Hilfsmittel wird der Kern abgestützt. Nach dem Gießen werden deren aus dem Gußstück herausragenden Teile entfernt. Die Anbringung der Gußnägel oder der Kernstützen in der Form ist wegen der mit besonderer Sorgfalt durchzuführenden Arbeit sehr aufwendig. Werden die Formen und die Gußstücke auf einer der heute üblichen Transferstraßen hergestellt, muß das Eintreiben der Gußnägel oder der Kernstützen mit Ansteckstift zudem unter starkem Zeitdruck erfolgen. Eine hohe Ausschußquote ist bei einer solchen Verfahrensweise fast unvermeidlich.

Durch die EP-A-0 150 279 sind auch bereits Kernstützen bekannt, die durch einen bandförmigen Einschweißkörper miteinander verbunden sind. Der Einschweißkörper gibt die Position der Kernstützen vor. Er kann gebogen und geknickt werden, um so dem Verlauf einer Kernfläche folgen zu können. Beim Gießen verbindet sich der Einschweißkörper mit dem Material des Gußstücks. - Die Anpassung des Einschweißkörpers an dem Verlauf der Kernfläche sowie die Handhabung beim Zusammenfügen von Einschweißkörper, Kern und Formhälften erfordern geschicktes und umsichtiges Arbeiten, um die Ausschußmenge gering zu halten.

Der Erfindung liegt die Aufgabe zugrunde, eine Kernlagerung für Gußstücke mit langen, sackartigen Höhlungen zu schaffen, die schnell, einfach und mit großer Präzision anzubringen ist.

Die gestellte Aufgabe wird erfindungsgemäß gelöst durch eine Kernlagerung, bei der die Kernstützen in einem auf den Kern aufzusetzenden Halter angeordnet sind welcher aus einem Material besteht, das durch das in die Gußform einfließende Metall verdampft und/oder verbrannt wird.

Die Verwendung von Material, welches durch das in die Gußform eingießende Metall aufgelöst wird, ist im Zusammenhang mit der Stützung von Kernen grundsätzlich vorbekannt: In der JP-A-61-126 943 wird ein aus mehreren Teilen zusammengesetzter Kern für das Gießen eines Zylinderblocks beschrieben, in welchem unter anderem mehrere Kerne zur Bildung von Kühlkanälen integriert sind. Diese Kerne werden jeweils durch eine in einer Ecke eines größeren Kerns angeordnete, im Querschnitt winkelförmige Kernstütze gehaltert. Dabei bestehen die Kernstützen aus einem Schaumstoff oder einem anderen durch die Hitze des flüssigen Gußmetalls aufzulösenden Material. - Auf das der hier beschriebenen Erfindung zugrunde liegende Problem ist eine mit sich auflösenden Kernstützen arbeitende Lösung nicht anwendbar.

Der Halter der erfindungsgemäßen Kernlagerung gibt die für das Abstützen des Kernes einzuhaltenden Maße, also die Abstände zwischen Form und Kern und zwischen den einzelnen Stützen mit hoher Genauigkeit vor. Der vorzugsweise mit einseitig offenen Schlitzen versehene Halter kann zu beliebiger Zeit mit Kernstützen bestückt und für seine spätere Verwendung vorgehalten werden. Seine Montage auf dem Kern erfolgt durch ein einfaches Aufschieben, wobei in vorteilhafter Ausgestaltung der Erfindung der Kern und der Halter mit einer einander entsprechenden Kontur gestaltet sind, so daß sie nur in einer vorgegebenen Position miteinander zu verbinden sind. Eine Bearbeitung der Formhälften erübrigt sich.

Als Material für den Halter wird Styrolpolymerisat, bekannt unter dem Markennamen "Styropor", empfohlen. Dieses Material erlaubt eine Herstellung mit großer Genauigkeit und in großen Stückzahlen. Durch das in die Gußform einfließende Metall wird es im übrigen nahezu rückstandsfrei verbrannt.

Da die Kernstützen vollständig in die Wand des Gußstückes eingeschlossen werden, machen auch sie keine weitere Bearbeitung notwendig.

Anhand eines Ausführungsbeispiels wird die Erfindung näher erläutert. Die Zeichnung zeigt in
- Fig. 1: ein durch Gießen entstandenes Gehäuse eines Elektromotor-Pumpen-Aggregates in Schnittdarstellung, und in
- Fig. 2: einen Ausschnitt aus dem Gehäuse der Fig. 1, in welchen ein bei der Herstellung des Gehäuses verwendeter Halter für Kernstützen hineinprojiziert ist.

Der Hohlraum 1 des in Fig. 1 vollständig dargestellten Gehäuses 2 und dessen Innenkontur werden bei der Herstellung des Gehäuses 2 durch einen - nicht dargestellten - Kern gebildet, der in eine - ebenfalls nicht dargestellte - zweigeteilte Gießform eingelegt ist. Während die Lagerung des Kerns am offenen, in Fig. 1 unten gelegenen Teil des Gehäuses 2 unmittelbar in der Gußform erfolgt, ist für den geschlossenen, oberen Teil des Gehäuses 2 eine Lagerung notwendig, die den für die Wand 3 des Gehäuses 2 bestimmten Raum überbrückt.

Wie die Fig. 2 zeigt, geschieht dies durch Kernstützen 4, die über den Umfang des Kerns verteilt angeordnet sind. Die Kernstützen 4 sind in einem aus Styrolpolymerisat hergestellten Halter 5 angeordnet, der vor dem Einlegen des Kerns in die Gußform auf den Kern aufgeschoben wird.

Das nach dem Schließen der Gußform in den Raum zwischen dem Kern und der Gußform einströmende flüssige Metall löst den in seinem Strömungsweg befindlichen Halter 5 aufgrund seiner Hitze sofort auf. Dieser Vorgang macht sich an der Oberseite der Form durch eine aufsteigende kleine Rauchwolke bemerkbar.

Das flüssige Metall kann nun auch den ursprünglich von dem Halter 5 besetzten Raum einnehmen, wobei die ebenfalls aus Metall bestehenden Kernstützen 4 in die entstehende Wand 3 des Gehäuses 2 eingeschlossen werden. Da die Kernstützen 4, anders als Kernnägel, keine über die Wand 3 hinausragenden Teile besitzen, bedürfen sie keiner Nachbearbeitung.

## Patentansprüche

1. Kernlagerung für ein Gußstück (2) mit einem langen, sackartig ausgebildeten Hohlraum (1) mit Hilfe von Kernstützen (4), wobei die Kernstützen (4) in einem auf den Kern aufzusetzenden Halter (5) angeordnet sind, welcher aus einem Material besteht, das durch das in die Gußform einfließende Metall verdampft und/oder verbrannt wird.

2. Kernlagerung nach Anspruch 1, bei welcher der Halter (5) mit einseitig offenen Schlitzen zur Aufnahme der Kernstützen (4) versehen ist.

3. Kernlagerung nach Anspruch 1, bei der der Kern und der Halter (5) derartig konturiert sind, daß der Halter (5) nur in einer vorgegebenen Position auf dem Kern anzuordnen ist.

4. Kernlagerung nach Anspruch 1, wobei der Kalter (5) aus Styrolpolymerisat besteht.

## Claims

1. Support for a casting (2) with a long, pocket-shaped hollow (1) with the aid of core bearing elements (4), the core bearing elements (4) being arranged in a holder (5) which is to be placed onto the core and consists of a material which is vaporized and/or burnt by the metal flowing into the mould.

2. Support according to Claim 1, in which the holder (5) is provided with slots open on one side for receiving the core bearing elements (4).

3. Support according to Claim 1, in which the core and the holder (5) are contoured in such a way that the holder (5) can be arranged on the core only in a predetermined position.

4. Support according to Claim 1, the holder (5) consisting of styrene polymer.

## Revendications

1. Support de noyaux pour une pièce coulée (2) présentant un creux allongé, en forme de poche (1), à l'aide de pièces d'appui de noyaux (4), dans lequel les pièces d'appui de noyaux (4) sont disposées dans un support (5) qui doit être placé sur le noyau et qui est constitué par un matériau qui est vaporisé et/ou brûlé par le métal s'écoulant dans le moule.

2. Support de noyaux suivant la revendication 1, dans lequel le support (5) est pourvu de fentes ouvertes d'un seul côté pour recevoir les pièces d'appui de noyaux (4).

3. Support de noyaux suivant la revendication 1, dans lequel le noyau et le support (5) sont profilés d'une façon telle que le support (5) ne puisse être disposé sur le noyau que dans une seule position prédéterminée.

4. Support de noyaux suivant la revendication 1, dans lequel le support (5) est constitué de styrène polymérisé.
